# EUROPÄISCHE PATENTSCHRIFT

(11) **EP 0 823 014 B1**
(45) Veröffentlichungstag und Bekanntmachung des Hinweises auf die Patenterteilung: **05.07.2000**
(21) Anmeldenummer: 95916570.5
(22) Anmeldetag: 27.04.1995
(51) Int. Cl.: E06B 3/02, E05B 65/00, E05D 5/02

(54) **RAHMENLOSE GLASTÜR**
FRAMELESS GLASS DOOR
PORTE VITREE SANS CADRE

(43) Veröffentlichungstag der Anmeldung: 11.02.1998
(73) Patentinhaber: DORMA GmbH + Co. KG, 58256 Ennepetal (DE)
(72) Erfinder: GREFERATH, Hans-Gerd, D-32107 Bad Salzuflen (DE); EUTEBACH, Peter, D-32105 Bad Salzuflen (DE)
(86) Internationale Anmeldenummer: DE9500565
(87) Internationale Veröffentlichungsnummer: WO9634169

(56) Entgegenhaltungen:
- EP-A- 0 608 063
- DE-A- 4 400 196
- DE-U- 9 414 620
- FR-A- 2 420 013
- FR-A- 2 572 766
- GB-A- 2 116 243

## Beschreibung

Die Erfindung bezieht sich auf eine rahmenlose Glastür, insbesondere auf eine rahmenlose Ganzglastür.

Aus dem Stand der Technik sind Ganzglastüren bekannt, welche im wesentlichen aus einer einzigen Glasscheibe bestehen, an welcher ein Schloß und Scharnierbeschläge befestigt sind. Derartige Ganzglastüren haben eine Scheibendicke von 8 bis 12 mm und können auch mit einem Dekor versehen sein. Bedingt durch die Dicke der Glasscheibe sind die Beschläge bzw. das Türschloß unter Zuhilfenahme einer Klemmplatte oder ähnlichem einseitig festgeschraubt.

Das Schloß selbst ist mit einer Verkleidung oder einer Abdeckung versehen.

Derartige vorbekannte Ganzglastüren weisen den Nachteil auf, daß sie die geforderten Werte für die Schall- und/oder Wärmedämmung üblicherweise nicht erfüllen. Aus diesem Grunde scheidet oft die Verwendung von Ganzglastüren, insbesondere in öffentlichen Gebäuden, aus. Ein weiterer Nachteil besteht darin, daß derartige Türen nicht mit üblichen Zargen zusammenpassen, da sie zu tief in dem Falz der Zarge liegen.

Das DE-GM 92 06 081 beschreibt Gebäude-Glasflächenkörper, welche aus einem rahmenlosen Flügel bestehen. Der rahmenlose Flügel ist mittels einer Scharniereinrichtung gelagert, welche mittels einer beide Glasscheiben durchgreifenden Schraube befestigt ist. Es handelt sich somit um eine übliche Befestigung von rahmenlosen Glasscheiben. Nachteilig hierbei ist, daß der Befestigungsbereich des Scharniers separat abgedichtet werden muß, so daß ein hoher Fertigungsaufwand erforderlich ist.

Die DE 36 33 618 C2 offenbart eine rahmenlose Verglasung, die aus zwei Scheiben besteht, wobei die Ränder nicht mit übergreifenden Profilen versehen sind. Durch eine tragende Verklebung wird unter Zuhilfenahme von Zusatzprofilen eine nach außen hin rahmenlos erscheinende Verglasung erreicht.

Eine Fassadenverkleidung, die aus Isolierglassscheiben besteht, zeigt die DE 36 26 194 A1. Die Isolierglasscheiben bestehen dabei aus zwei parallel, durch ein Abstandsprofil getrennte, verlaufende Scheiben. Verbunden sind die beabstandeten Scheiben durch einen Dicht- und Klebstoff. Die dem Bauwerk abgewandte äußere Scheibe überragt dabei mit ihren Randbereichen die innere Scheibe.

Der Erfindung liegt die Aufgabe zugrunde, eine rahmenlose Glastür mit hohen Schall- und/oder Wärmedämmwerten zu schaffen, welche hohen optischen Anforderungen genügt und eine kostengünstige Herstellbarkeit sowie Anordnung der Beschläge, Schlösser und dgl. ermöglicht.

Erfindungsgemäß wird die Aufgabe durch die Merkmale des Patentanspruches 1 gelöst, die Unteransprüche zeigen weitere vorteilhafte Ausgestaltungen der Erfindung.

Die erfindungsgemäße Tür zeichnet sich durch eine Reihe erheblicher Vorteile aus. Durch die zwei zueinander parallelen Scheiben und den zwischen diesen gebildeten abgeschlossenen Innenraum ergibt sich eine hervorragende Wärme- und Geräuschdämmung. Derartig ausgestaltete Türen sind somit Isolierglasscheiben von Fenstern hinsichtlich ihrer Wärmedämmungseigenschaften und ihrer Schallschutzeigenschaften vergleichbar. Es ist somit auch bei der erfindungsgemäßen Glastür möglich, den dicht abgeschlossenen Innenraum mit trockener Luft oder einem geeigneten Gas zu befüllen, um die Isolationseigenschaften zu verbessern, und um die Tür beschlagfrei zu halten.

Da die beiden zueinander parallelen Scheiben zusammen mit dem zwischen ihnen eingeschlossenen Innenraum eine ausreichende Dicke aufweisen, ist es möglich, die erfindungsgemäße Tür in genormte Zargen, beispielsweise mit einem Falzmaß von 25 x 15 mm einzubauen. Die Zargen können aus Holz, Stahl oder Leichtmetall gefertigt sein. Dabei kann es sich um gefalzte und nichtgefalzte Türblätter handeln.

Besonders günstig ist es, daß erfindungsgemäß die Scheiben einen solchen Abstand aufweisen, welcher den Einbau eines genormten Türschlosses ermöglicht. Das Türschloß kann somit in den Zwischenraum zwischen den Scheiben eingebaut werden, die Tür weist dadurch keine vorstehenden Schloßteile auf. Hierdurch ergibt sich ein niedrigeres Verletzungsrisiko und ein gefälligeres Erscheinungsbild. Weiterhin ist es nicht erforderlich, zusätzliche Verblendungen, Verkleidungen etc. für das Türschloß vorzusehen.

In günstiger Weiterbildung der Erfindung weisen die Scheiben im Bereich des Türschlosses Ausnehmungen für einen Drücker und/oder einen Schließzylinder / einen Schlüssel auf.

Ferner sind in dem Zwischenraum zwischen den beiden Scheiben Freiräume in der Anzahl vorhanden, wie Bänder oder Scharniere zur drehgelenkigen Anbringung des Türblattes erforderlich sind.

In günstiger Weise erfolgt die Befestigung des Türschlosses mittels einer Befestigungsplatte bzw. eines Gehäuses, welches in den Freiraum zwischen den Scheiben parallel zu dem Türschloß eingelegt ist. Die Befestigungsplatte erstreckt sich mit einem an ihr vorgesehenen Ansatz bevorzugterweise in zumindest eine der Ausnehmungen einer der Scheiben. Hierdurch wird eine Fixierung der Befestigungsplatte und damit des Schlosses sichergestellt. Mittels einer zusätzlichen Druckplatte kann dann das Türschloß fest an der Glastür verankert werden. Die Druckplatte kann beispielsweise außerhalb einer der Scheiben angeordnet sein und zugleich als Türbeschlag in Form einer Rosette oder eines Beschlagschildes für das Schloß / den Schlüssel oder den Drücker dienen.

Das dicht umlaufende, den Innenraum zwischen den beiden Scheiben umschließende Abstandsprofil ist bevorzugterweise mit den Scheiben verklebt. Die Scheiben können als Einscheiben-Sicherheitsglas oder als Verbundssicherheitsglas ausgebildet sein.

Durch die Dimensionierung, Ausgestaltung und Anordnung des Abstandsprofils ergeben sich vielfältigste Ausgestaltungsvarianten der erfindungsgemäßen Tür. So ist es zum einen möglich, den Abstand zwischen den beiden Scheiben entsprechend zu bemessen. Zum anderen kann das Abstandsprofil entweder direkt an der Außenkante der Glasscheiben oder in einem Abstand zu dieser verlaufen. Sofern das Abstandsprofil einen Abstand zu der Außenkante der Glasscheiben aufweist, kann in dem hierdurch geschaffenen Raum eine Türdichtung eingelegt werden. Weiterhin ist es möglich, auf eine Kante der Glastür ein Abdeckprofil aufzusetzen. Dieses kann beispielsweise an dem Abstandsprofil verankert werden. Das Abdeckprofil kann den jeweiligen Anwendungsbedingungen angepaßt werden, es kann beispielsweise mit einem L-förmigen Querschnitt versehen sein. Durch diese Ausgestaltung wird erreicht, daß das Abdeckprofil gegen die Zarge anliegt, nicht jedoch die Glasscheibe selbst. Hierdurch können Beschädigungen des Glases vermieden werden.

Die erfindungsgemäße Glastür ist in unterschiedlichsten optischen Ausgestaltungen herstellbar. So ist es beispielsweise möglich, den Bereich des Abstandsprofils, der Beschläge und/oder Türschlosses mit einem Dekor zu versehen, beispielsweise mit einem Siebdruck oder einer Ätzung. Die Funktionselemente des Türblattes, wie z.B. Türschloßkasten und Bandbefestigung, sind somit nicht sichtbar, Es ist jedoch auch möglich, die gesamte Tür mit einer Oberflächen-Gestaltung zu versehen. Weiterhin können die Scheiben der Glastür auch verspiegelt, teildurchlässig, farbig oder mit einer Musterung bzw. einer Oberflächengestaltung versehen sein. Die Glastür ist somit in vielfältigster Weise an die jeweiligen Einsatzbedingungen anpaßbar.

Im folgenden wird die Erfindung anhand von möglichen schematisch dargestellten Ausführungsbeispielen beschrieben. Dabei zeigt:
- Figur 1:: eine schematische Gesamtdarstellung der erfindungsgemäßen Glastür
- Figur 2:: eine Detail-Schnittansicht II von Figur 1 des unteren Bereiches der erfindungsgemäßen Glastür
- Figur 3:: Detail-Schnittansicht III von Figur 1 des Seitenbereiches der erfindungsgemäßen Tür
- Figur 4:: Detail-Schnittansicht IV von Figur 1 des Seitenbereiches der erfindungsgemäßen Tür
- Figur 5:: eine Detail-Schnittansicht V von Figur 1 des Bandbereiches der Tür
- Figur 6:: eine schematische, Detail-Seitenansicht VI von Figur 1 des in Figur 5 gezeigten Bandbereiches
- Figur 7:: eine Teil-Schnittansicht des Türbereiches VII von Figur 1
- Figur 8:: eine Detail-Seitenansicht VIII von Figur 1 des Türschloßbereiches
- Figur 9:: eine schematische Darstellung eines weiteren Ausführungsbeispieles ähnlich Figur 1
- Figur 10:: eine Detail-Schnittansicht 1 des unteren Bereiches eines weiteren Ausführungsbeispieles der erfindungsgemäßen Glastür
- Figur 11: bis Figur 14:: Detailansichten III, IV) eines weiteren Ausführungsbeispieles des Seitenbereiches der erfindungsgemäßen Tür

Die erfindungsgemäße rahmenlose Glastür weist zwei zueinander parallel Glasscheiben 1, 2 auf. Die Glasscheibe 1 ist, wie insbesondere aus den Figuren 3, 4 und 5 ersichtlich ist, größer bemessen als die Glasscheibe 2, so daß sich eine Anlagefläche bildet, mit welcher die Glastür gegen einen nicht dargestellten Türrahmen innerhalb eines Falzes angelegt werden kann. Dabei ist es aber auch möglich, daß die beiden Glasscheiben 1,2 gleich groß sind. In diesem Fall handelt es sich um eine Ausführung, die keine Falz aufweist.

Die beiden Glasscheiben 1, 2, welche parallel zueinander angeordnet sind, sind durch ein umlaufendes Abstandsprofil 3 auf Abstand gehalten. Verbunden werden die Glasscheiben 1,2 und das Abstandsprofil durch eine Klebverbindung. Bei den gezeigten Ausführungsbeispielen sind die Abstandsprofile 3 als Kastenprofil ausgebildet. Die Breite des Abstandsprofils 3 bestimmt den Abstand der Glasscheiben 1, 2 und damit den zwischen diesen gebildeten zur äußeren Umgebung hin dicht abgeschlossenen Innenraum 4.

Erfindungsgemäß erstreckt sich das Abstandsprofil 3 parallel in einem definierten Maß zu den Außenkanten der Glastür. Die Figur 2 zeigt z.B. den unteren Bereich einer Glastür. Dabei wird deutlich erkennbar, daß das Abstandsprofil 3 einen im wesentlichen rechteckförmigen, rohrförmigen Querschnitt aufweist, an den an einer Seite zwei Schenkel 15 so angeformt sind, daß diese einen U-förmigen Querschnitt bilden. Die beiden Schenkel 15 des Abstandsprofils 3 können zusätzlich mit je einer nach innen weisenden Rastwulst 16 versehen sein, welche sich in einen Freiraum 5 erstreckt. In diesen Freiraum 5 ist beispielsweise eine Türdichtung einbringbar, welche mittels der Rastwülste 16 verankert werden kann.

Die Figur 3 zeigt einen seitlichen Bereich einer Glastür, bei welchem das in Figur 2 gezeigte Abstandsprofil 3 verwendet wird. In den Freiraum 5 ist in diesem Beispiel ein Abdeckprofil 12 eingerastet, welches im wesentlichen einen L-förmigen Querschnitt aufweist. Der freie Schenkel 17 dient dabei als Anlagefläche an einen Türrahmen und zum Schutz der Scheibe 1. Es ist aber auch möglich, dieses Abdeckprofil 12 nicht mit einem Schenkel 17 auszustatten.

In Figur 4 ist eine Abwandlung der in Figur 3 gezeigten Ausgestaltung gezeigt. Hierbei ist ein Abstandsprofil 28 als reines Kastenprofil oder Rohrprofil mit rechteckigem Querschnitt dargestellt. Das Abdeckprofil 29 umfaßt einen U-förmigen Klemmbereich 18, welcher auf die freie Kante der Glasscheibe 2 aufgeschoben ist, daß heißt, die Kante 30 wird von dem Abdeckprofil 29 überkront und gleichzeitig wird der Freiraum 5 mit dem dahinterliegenden Abstandsprofil 28 abgedeckt.

Die Figur 5 zeigt die Befestigung eines Bandes 6 (Scharnier) an der erfindungsgemäßen Glastür. Das Band 6 wird von außen auf die Glasscheibe 1 aufgesetzt, ein mit einem Gewinde versehener Ansatz 19 erstreckt sich durch eine Ausnehmung 13 der Scheibe 1. In den Ansatz 19 kann beispielsweise ein Gewindebolzen 20 eingesetzt sein, welcher mittels eines Befestigungselementes 14 (Mutter) eine kraft- und formschlüssige Verbindung zwischen dem Band 6 und der Glasscheibe 1 herstellt. Auf diese Weise erfolgt eine betriebssichere Halterung des Bandes 6. Es ergeben sich keine überstehenden Schrauben, Muttern etc., so daß der Beschlag bei geschlossener Tür nicht entfernt werden kann.

Wie weiterhin aus den Figuren 5 und 6 ersichtlich ist, erstreckt sich das Abstandsprofil 28 im Bereich des Bandes 6 so, daß ein ausreichend großer Freiraum 31 gebildet wird. In diesem Bereich wird das Band 6 befestigt. In analoger Weise wird, wie in den Figuren 7 und 8 dargestellt, ein Freiraum 32 geschaffen, um ein Türschloß 7 zwischen den Glasscheiben 1, 2 in diesen Freiraum einzubauen. Das Türschloß 7 kann in Form eines üblichen Einsteckschlosses ausgebildet sein, wobei der Abstand zwischen den Glasscheiben 1, 2 so dimensioniert ist, daß ausreichend Platz für den Einbau des Türschlosses 7 besteht. Wie in Figur 7 gezeigt, ist parallel zu dem Türschloß 7 eine Befestigungsplatte 10 angeordnet, welche einen Ansatz 21 aufweist, der sich in einen Druchbruch 8 der Glasscheibe 1 erstreckt. Die Befestigungsplatte 10 ist mit dem Türschloß 7 verbunden und weist Befestigungsmöglichkeiten auf, mit Hilfe derer eine kraft- und formschlüssige Verbindung mit einer außenliegenden Druckplatte 11 erfolgen kann. Die Druckplatte 11 bildet gleichzeitig einen Teil eines sichtbaren Türbeschlages, beispielsweise zur Lagerung eines Drückers 9.

Auf der der Glasscheibe 1 gegenüberangeordneten Glasscheibe 2 ist ebenfalls eine Druckplatte 33 vorhanden, die mit dem Türschloß 7 durch den Durchbruch 34 kraft- und formschlüssig verbunden wird.

Neben den Durchbrüchen 8, 34 ist ein weiterer Durchbruch 35 in dem Bereich des Freiraumes 32 in den Glasscheiben 1, 2 vorhanden. Dieser Durchbruch 35 dient zur Aufnahme eines Schließzylinders 36. Wird kein Profilzylinder in das Türschloß 7 eingesetzt, so kann der Durchbruch 35 auch zum Durchstecken eines Schlüssels benutzt werden.

In den Figuren wurde darauf verzichtet, das Dekor der Glastür im einzelnen darzustellen. Dieses kann beispielsweise rahmenartig umlaufend angebracht sein, um den Befestigungsbereich der Bänder 6 und des Türschlosses zu verdecken.

Die Figur 9 zeigt ein weiteres Ausführungsbeispiel des erfindungsgemäßen Gegenstandes. Dabei ist insbesondere erkennbar, daß das Abstandsprofil 37 an den senkrechten Seiten 38, 39 der Glastür in einem Abstand von der Tür-Außenkante verlaufen kann. Hierdurch ist es möglich, auf die Taschen (Freiräume) zur Aufnahme des Schlosses und der Bänder zu verzichten. Dabei ist insbesondere darauf hinzuweisen, daß das Abstandsprofil 37 mit den Glasscheiben 1, 2 verklebt ist.

Die Figuren 10 bis 14 zeigen, analog zu den Figuren 2 und 4, jeweils andere Ausgestaltungen der Abstandsprofile bzw. der Abdeckprofile. In Figur 10 ist ein unteres Tür-Abschlußprofil 22 dargestellt, welches eine Bürste 23 aufweist und an seiner gegenüberliegenden Seite mit einer Ansatzleiste 24 versehen ist, welche in einen U-förmigen Kanal des Abstandsprofils 40 eingepreßt ist. Es ist insbesondere zu erkennen, daß das Abstandsprofil 40 in geeigneter Weise mit den Glasscheiben 1 und 2 kraft- und formschlüssig verklebt bzw. zusätzlich noch mit einer Dichtung versehen ist.

Die Figuren 11 bis 14 zeigen alternative Ausgestaltungsformen. In diesen Ausführungsbeispielen ist das Abdeckprofil 12 ebenfalls mit einer profilierten Ansatzleiste 24 versehen, welche in einen U-förmigen Kanal 25 des Abstandsprofils 40 eingesteckt ist. Alternativ hierzu zeigen die Figuren 12 und 14 eine Ausgestaltungsform, bei welcher die Befestigung mittels Schrauben 26 erfolgt. Die Ausführungsbeispiele der Figuren 13 und 14 zeigen Abdeckprofile 41, 42, deren freie Außenkanten 27 abgewinkelt sind und die Scheibenränder der Glasscheiben 1 bzw. 2 umgreifen. Hierdurch wird ein zusätzlicher Schutz der Kante der Glasscheiben 1, 2 gewährleistet.

Die erfindungsgemäße Tür kann auch als beschußsichere Tür ausgebildet sein, wobei hier insbesondere eine Fertigung der Scheiben aus Verbundssicherheitsglas (VSG) erfolgt.

Die Erfindung ist nicht auf die gezeigten Ausführungsbeispiele beschränkt, vielmehr ergeben sich im Rahmen der Erfindung vielfältige Abwandlungsund Modifikationsmöglichkeiten.

### Bezugszeichen

- 1: Glasscheibe
- 2: Glasscheibe
- 3: Abstandsprofil
- 4: Innenraum
- 5: Freiraum
- 6: Band
- 7: Türschloß
- 8: Durchbruch
- 9: Drücker
- 10: Befestigungsplatte
- 11: Druckplatte
- 12: Abdeckprofil
- 13: Ausnehmung
- 14: Befestigungselement
- 15: Schenkel
- 16: Rastwulst
- 17: Schenkel
- 18: U-förmiger Klemmbereich
- 19: Ansatz
- 20: Gewindebolzen
- 21: Ansatz
- 22: Türabschlußprofil
- 23: Bürste
- 24: Ansatzleiste
- 25: U-förmiger Kanal
- 26: Schraube
- 27: Außenkante
- 28: Abstandsprofil
- 29: Abdeckprofil
- 30: Kante
- 31: Freiraum
- 32: Freiraum
- 33: Druckplatte
- 34: Durchbruch
- 35: Durchbruch
- 36: Schließzylinder
- 37: Abstandsprofil
- 38: senrechte Seite
- 39: senkrechte Seite
- 40: Abstandsprofil
- 41: Abdeckprofil
- 42: Abdeckprofil

## Patentansprüche

1. Rahmenlose Glastür mit zwei parallelen, zueinander beabstandeten Glasscheiben (1, 2) und mit einem am Außenbereich der Glasscheiben (1, 2) umlaufenden Abstandsprofil (3, 28, 40), welches mittels einer Klebeverbindung zwischen den Glasscheiben (1, 2) befestigt ist, welches den zwischen den Glasscheiben (1, 2) angeordneten Innenraum (4) dicht umschließt, wobei das Abstandsprofil (3, 28, 40) zu den Außenkanten der Glasscheiben (1, 2) offene Freiräume (5, 31, 32) ausschließlich zum verdeckten Einbau von Beschlägen, Türschlössern (7) und/oder dgl. bildet und welches an zumindest einer Seite der Glastür zu deren Außenkante zum Einbau einer Dichtung einen Abstand aufweist und wobei auf zumindest eine Kante der Glastür ein Abdeckprofil (12, 29) aufgesetzt ist.

2. Rahmenlose Glastür nach Anspruch 1, dadurch gekennzeichnet, daß die Glasscheiben (1, 2) einen Abstand aufweisen, welcher den Einbau eines Türschlosses (7) ermöglicht.

3. Rahmenlose Glastür nach den Ansprüchen 1 und 2, dadurch gekennzeichnet, daß die Glasscheiben (1, 2) im Bereich des Türschlosses (7) Durchbrüche (8, 34, 35) für einen Drücker (9) und/oder einen Schließzylinder (36) oder Schlüssel aufweisen.

4. Rahmenlose Glastür nach Anspruch 3, dadurch gekennzeichnet, daß in den Freiraum (32) zwischen den Glasscheiben (1, 2) parallel zu dem Türschloß (7) eine Befestigungsplatte (10) eingelegt ist, welche sich in zumindest einen der Durchbrüche (8, 34) erstreckt, und daß das Türschloß (7) mit der Befestigungsplatte (10) mittels außenliegenden Druckplatten (11, 33) kraft- und formschlüssig montiert wird.

5. Rahmenlose Glastür nach einem der Ansprüche 1 bis 4, dadurch gekennzeichnet, daß das Abdeckprofil (12, 29) einen im wesentlichen L-förmigen Querschnitt aufweist.

6. Rahmenlose Glastür nach einem der Ansprüche 1 bis 5, dadurch gekennzeichnet, daß das Band (6) im Bereich einer Ausnehmung (13) der Glasscheibe (1) oder (2) von außen auf diese aufgesetzt und mittels eines in dem Freiraum (31) zwischen den Glasscheiben (1, 2) angeordneten Befestigungselement (14) gehalten ist.

## Claims

1. A frameless glass door comprising two parallel spaced-apart panes (1, 2) and a spacer profile (3, 28, 40) which surrounds the outer region of the panes (1, 2), is fastened by an adhesive connection between the panes (1, 2) and encloses in sealing-tight manner the space (4) between the panes (1, 2), wherein the spacer profile (3, 28, 40) forms free spaces (5, 31, 32) open towards the outer edges of the panes (1, 2) and exclusively for concealed installation of fittings, locks (7) and/or the like, and on at least one side of the glass door the spacer profile is spaced apart from the outer edge in order to receive a seal and wherein a cover profile (12, 29) is mounted on at least one edge of the glass door.

2. A frameless glass door according to claim 1, characterised in that the panes (1, 2) have a spacing which enables a lock (7) to be installed.

3. A frameless glass door according to claims 1 and 2, characterised in that the panes (1, 2) have apertures (8, 34, 35) in the neighbourhood of the lock (7) for a handle (9) and/or a lock cylinder (36) or key.

4. A frameless glass door according to claim 3, characterised in that a fixing plate (10) is inserted into the free space (32) between the planes (1, 2) and parallel to the lock (7) and extends into at least one of the apertures (8, 34), and the lock (7) and fixing plate (10) are positively and non-positively mounted, using external pressure plates (11, 33).

5. A frameless glass door according to any of claims 1 to 4, characterised in that the cover profile (12, 29) has a substantially L-shaped cross-section.

6. A frameless glass door according to any of claims 1 to 5, characterised in that the hinge (6) is mounted from the exterior on to the pane (1 or 2) in the neighbourhood of a recess (13) in the pane and is held by a fixing element (14) disposed in the free space (31) between the panes (1, 2).

## Revendications

1. Porte en verre sans cadre constituée de deux panneaux de verre (1, 2) parallèles espacés l'un de l'autre, et d'un profilé d'espacement (3, 28, 40) monté dans la zone périphérique des panneaux (1, 2), fixé par collage entre les panneaux (1, 2) en entourant avec étanchéité le volume interne (4) situé entre les panneaux (1, 2), dans laquelle le profilé (3, 28, 40) crée le long des bords des panneaux de verre (1, 2), des espaces libres ouverts (5, 31, 32) exclusivement pour pouvoir incorporer et recouvrir des ferrures, des serrures de porte (7), et/ou des organes analogues, ce profilé étant placé, au moins le long d'un côté de la porte en verre, à une certaine distance du bord externe de celle-ci, afin de permettre le montage d'un joint d'étanchéité, au moins un bord de la porte étant garni d'un profilé de couverture (12, 29).

2. Porte en verre sans cadre selon la revendication 1,
caractérisée en ce que
les panneaux de verre (1, 2) présentent un espacement permettant l'incorporation d'une serrure de porte (7).

3. Porte en verre sans cadre selon la revendication 1 ou 2,
caractérisée en ce que
les panneaux de verre (1, 2) présentent, dans la zone de la serrure de porte (7), des passages (8, 34, 35) à travers lesquels peut passer un poussoir (9) et/ou un cylindre de serrure (36) ou une clef.

4. Porte en verre sans cadre selon la revendication 3,
caractérisée en ce que
dans l'espace libre (32) existant entre les panneaux de verre (1, 2) est introduite, parallèlement à la serrure de porte (7), une plaque de fixation (10) pénétrant au moins dans un des passages (8, 34), la serrure de porte (7) étant reliée à force ou par combinaison de formes à la plaque de fixation (10) par l'intermédiaire de plaques de pression (11, 33) en appui de l'extérieur.

5. Porte en verre sans cadre selon les revendications 1 à 4,
caractérisée en ce que
le profilé de couverture (12, 29) présente une section ayant essentiellement la forme d'un L.

6. Porte en verre sans cadre selon une des revendications 1 à 5,
caractérisée en ce que
la penture (6) est maintenue dans la zone d'un évidement (13) du panneau en verre (1) ou (2), ou appliquée de l'extérieur sur cet évidement et maintenue par un élément de fixation (14) monté dans l'espace libre (31) existant entre les panneaux de verre (1, 2).
